# EUROPÄISCHE PATENTSCHRIFT

(11) **EP 2 872 068 B1**
(45) Veröffentlichungstag und Bekanntmachung des Hinweises auf die Patenterteilung: **07.08.2019**
(21) Anmeldenummer: 13783238.2
(22) Anmeldetag: 11.07.2013
(51) Int. Cl.: A61C 13/15, B05C 17/005, B05C 1/06, B05C 17/00

(54) **APPLIKATOR ZUM APPLIZIEREN EINES LICHTAUSHÄRTENDEN VERBUNDMATERIALS UND ANORDNUNG EINES LEUCHTMITTELS AN EINEM APPLIKATOR**
APPLICATOR FOR IN PARTICULAR MANUALLY CONTROLLED APPLICATION OF A LIGHT-CURABLE COMPOSITE MATERIAL AND ARRANGEMENT OF A LIGHT SOURCE ON THE APPLICATOR
APPLICATEUR DESTINÉ À L'APPLICATION, EN PARTICULIER À COMMANDE MANUELLE, D'UN MATÉRIAU COMPOSITE PHOTO-DURCISSABLE, ET AGENCEMENT D'UN MOYEN D'ÉCLAIRAGE SUR L'APPLICATEUR

(30) Priorität: 12.07.2012 DE 202012102583 U
(43) Veröffentlichungstag der Anmeldung: 20.05.2015
(62) Teilanmeldung aus: 17205533.7
(73) Patentinhaber: KDS Holding GmbH, 50389 Wesseling (DE)
(72) Erfinder: JURCEVIC, Dinko, 50968 Köln (DE)
(74) Vertreter: Rumrich, Gabriele
(86) Internationale Anmeldenummer: PCT/DE2013/100258
(87) Internationale Veröffentlichungsnummer: WO 2014/008894

(56) Entgegenhaltungen:
- DE-A1-102007 022 205
- DE-A1-102009 019 515
- DE-A1-102010 060 422
- DE-U1- 20 206 121
- DE-U1-202011 109 785
- FR-A1- 2 908 965
- JP-A- 2005 118 207

## Beschreibung

Die vorliegende Erfindung betrifft einen Applikator zum insbesondere handgesteuerten Applizieren eines lichtaushärtenden Verbundmaterials nach dem Oberbegriff des ersten Patentanspruchs Anspruch 1 und eine Anordnung eines Leuchtmittels an dem Applikator.
Mittels eines Applikators werden Materialien unterschiedlicher Viskositäten für verschiedene Zwecke dosiert. Die Materialien können flüssig oder zähflüssig sein. Der Applikator kann je nach Anwendung und Einsatzzweck manuell bedient werden.

Zum Aufbringen herkömmlicher Klebstoffe sind beispielsweise Heißklebepistolen bekannt, die gemäß DE 102 17 306 A1 mit einer Beleuchtung zum Ausleuchten des Arbeitsbereiches versehen sein können. Das Aushärten des ausgegebenen Klebstoffes benötigt jedoch eine lange Zeit. Weiterhin ist durch die hohe Temperatur der Heißklebepistole eine Verletzungsgefahr gegeben.
Es sind auch Handgeräte zum Ausbringen und Mischen von viskosen Flüssigkeiten bekannt, die beispielsweise im Dentalbereich Anwendung finden. Eine derartige Lösung wird in DE 199 35 292 A1 beschrieben. Zum Ausleuchten des Behandlungsbereichs ist bei einem pistolenartigen Handgerät ein Lichtleiter zum Ausleuchten vorgesehen, der über eine Kupplung mit einer Quelle verbindbar ist. Der Lichtleiter ist mit einer drehbaren Optik versehen, die das Licht auf den Behandlungsbereich bündelt. Ein System aus einer Auftragsvorrichtung zum Auftragen von Flüssigkeiten auf eine Fläche, in Form einer Farbwalze oder Sprühpistole, auf welche von einem Arbeitsbereich die Flüssigkeit aufbringbar ist, wird in DE 10 2007 060 247 A1 beschrieben. Die Fläche 20 wird gezielt mittels einer Beleuchtungseinheit beleuchtet, die einen Kontrast zwischen beschichteten und unbeschichteten Flächen hervorruft.
Die vorgenannten Lösungen sind nicht zum Ausbringen von lichtaushärtendem Material vorgesehen und die Beleuchtungsmittel sind demzufolge nicht dafür vorgesehen und auch nicht geeignet, das ausgebrachte Material auszuhärten.

Aus der Druckschrift DE 87 09 115 U1 ist ein stiftartig ausgestalteter Spender zum Auftragen eines flüssigen Rostumwandlers bekannt, der einen Ausgabeteil für die Flüssigkeit sowie eine Kappe aufweist, die abnehmbar auf den Ausgabeteil aufgesetzt werden kann. Die Kappe ist mit einer schleifend wirkenden Außenfläche versehen, mit der man lockeren Lack und Rost von einer Oberfläche entfernen kann, auf die der Rostumwandler aufgetragen werden soll. Der Ausgabeteil weist elastische Wandungen aus einem Polymerisatmaterial auf, die einen langgestreckten Behälter zur Aufnahme eines Vorrates des Rostumwandlers umschließen, sowie eine Ausgabespitze aus Polymerisatmaterial auf, die ein am Vorratsbehälter angesetztes Gehäuse mit einem Durchgang aufweist, der mit einer in den Vorratsbehälter führenden Öffnung in Verbindung steht. Ein Ventilelement im Gehäuse kann sich mit seinem Umfang dicht an eine Innenfläche desselben anlegen, die einen Endteit des Durchgangs bildet, wobei eine Spitze durch das Auslassende des Durchgangs verläuft, wenn das Ventilelement dicht an dieser Innenfläche anliegt. Eine Vorspanneinrichtung drückt das Ventilelement in den dichten Sitz auf die den Endteil des Durchganges bildende Innenfläche und erlaubt eine Bewegung des Ventilelements in eine Offenstellung, in der es von der Innenfläche beabstandet liegt, damit Rostumwandler an ihm vorbeifließen kann. Das Ventilelement lässt sich in seine Offenstellung bringen, indem man seine Spitze auf eine Fläche drückt, von der Rost entfernt werden soll. Der Fluss des Rostumwandlers am offenen Ventilelement vorbei lässt sich verstärken, indem man einwärts auf die den Vorratsbehälter bildenden elastischen Wände drückt. Hat man dann eine gewünschte Menge der Flüssigkeit aufgetragen, hebt man den Spender von der Fläche ab, so dass das Ventilelement die Flüssigkeit im Behälter erneut dicht abschließt. Die Kappe kann nun auf den Ausgabeteil wieder so aufgesetzt werden, dass ein Hohlraum in ihr die Spitzenanordnung aufnimmt und schützt. Diese Lösung ist zum Auftragen von lichthärtendem Material nicht geeignet, da das lichthärtende Material meist zur Verbindung von Bauteilen verwendet wird und es daher in zahlreichen Fällen nicht gewünscht wird, dass gegen die Bauteile zum Auftragen mit einem gewissen Druck gedrückt wird, wie es bei der vorgenannten Lösung der Fall ist. Weiterhin ist keine LED vorhanden, da diese auch nicht erforderlich ist.

Ein Spender, der dazu geeignet ist, fließenden flüssigen Klebstoff entweder in Form eines Filmes oder in Form einer Reihe von kleinen Punkten oder Linien abzugeben, wobei der Spender einen zusammendrückbaren Behälterkörper aufweist, der mit einem Auslass in Form einer länglichen zylindrischen Düse versehen ist, wird in DE 89 09 092.6 beschrieben. Der Spender weist eine Kontrollkappe mit einer koaxialen Hülse auf, die sich innen von der Unterseite der ebenen oberen Fläche der Kontrollkappe erstreckt und das Loch die Düse aufnimmt. Weiterhin ist die Düse mit einem Positionierzapfen versehen, der mit einer Schraubennut in der Innenfläche der Hülse derart zusammenarbeitet, dass eine Drehung der Kontrollkappe von Hand in einer Richtung um die Längsachse der Düse bewirkt, dass der Zapfen entlang der Nut in Richtung gegen dasjenige Ende der Nut wandert, welches von der ebenen oberen Fläche der Kontrollkappe entfernt liegt, wodurch die Düse in den Spender zurückgezogen wird, bis die Spitze der Düse nicht mehr über die ebene obere Fläche vorragt, wobei Drehung in der entgegen gesetzten Richtung bewirkt, dass der Zapfen entlang der Nut in Richtung gegen dasjenige Ende der Nut läuft, welches der ebenen oberen Fläche näher liegt, wodurch bewirkt wird, dass die Spitze der Düse über die ebene obere Fläche der Kontrollkappe vorragt. Die Basis der Düse ist über eine biegsame Membran an den Wänden des Behälterkörpers angebracht, um eine solche Bewegung der Düse zu ermöglichen. Wenn die Düse sich in der zurückgezogenen Position befindet, in welcher ihre Spitze nicht über die ebene obere Fläche der Kontrollkappe vorragt, wirkt diese Fläche als Ausbreit- oder Verteilwerkzeug, so dass aus der Düse austretender Klebstoff zu einem Film ausgebreitet werden kann. Wenn im Gegensatz dazu die Düse sich in ihrer vorgeschobenen Position befindet, in welcher sie gegenüber der ebenen oberen Fläche der Kontrollkappe vorragt, kann Klebstoff von der Düsenspitze in Form einer feinen Linie oder in Form einer Reihe von Punkten abgegeben werden. Der konstruktive Aufbau dieses Spenders ist relativ aufwendig. Weiterhin ist nachteilig, dass zum dichten Verschließen des Spenders eine abnehmbare Verschlusskappe erforderlich ist. Auch bei dieser Lösung ist ein Leuchtmittel nicht erforderlich, da hier herkömmlicher Klebstoff und kein lichthärtendes Material ausgegeben wird.

In der Druckschrift DE 10 2010 060 422 A1 wird eine Blitzvorrichtung zum Aushärten von lichtaushärtbaren Materialien, ein Verfahren und ein Set beschrieben. Es wird damit ein Blitzlicht erzeugt, wobei dafür ein in Bereichen flexibler Lichtleiter Verwendung finden kann. Die Blitzlichtvorrichtung ist beispielsweise in der Art eines Kugelschreibers ausgebildet, der durch Knopfdruck ein- oder ausschaltbar ist. Die Blitzlichtvorrichtung kann ein Reservoir zur Aufnahme von lichtaushärtbarem Material aufweisen, welches in einem Gehäuse angeordnet ist. Die Vorrichtung kann beispielsweise in Gestalt eines Stiftes mit einem Reservoir für das lichtaushärtbare Material ausgebildet sein. An dem der Austrittsöffnung gegenüberliegenden Ende des Gehäuses ist eine LED-Lampe vorgesehen. Nach dem Ausbringen des lichtaushärtbaren Materials muss das Gehäuse quer zu seiner Längsachse gedreht werden. Durch Einschalten der LED-Lampe wird dann das ausgegebene Material ausgehärtet.
Aus der Druckschrift DE 20 2011 109 785 U1 ist ein Set bekannt, welches wenigstens eine Dosiervorrichtung mit lichtaushärtendem Material aufweist, die in einem Gehäuse lösbar aufgenommen wird. Weiterhin ist eine lichtemittierende Einrichtung zum Aushärten des lichtaushärtenden Materials in Form einer LED-Lampe am Gehäuse angeordnet. Mit der Dosiervorrichtung ist eine Dosiereinrichtung zum Ausbringen des lichtaushärtenden Materials lösbar verbunden, wobei die Dosiereinrichtung und/oder ein Dosierkanal der Dosiereinrichtung zum Ausbringen des lichtaushärtenden Materials einen lösbaren Verschluss aufweist. Der Dosierkanal und die lichtemittierende Einrichtung sind an zwei gegenüberliegenden Endbereichen des Sets ausgestaltet oder vorgesehen, wobei das Gehäuse wenigstens eine Öffnung zum handgesteuerten Dosieren des lichtaushärtenden Materials und eine Vorrichtung zum lösbaren Aufnehmen der lichtemittierenden Einrichtung aufweist. Nachteilig ist dabei, dass das Reservoir in Form der Dosiervorrichtung zusätzlich von einem Gehäuse ummantelt ist. Ungünstig auf den Verarbeitungsprozess wirkt sich ebenfalls aus, dass die LED an dem dem Dosierkanal gegenüberliegenden Ende des Gehäuses angeordnet ist, da es dadurch erforderlich ist, das Set nach dem Ausbringen des lichtaushärtenden Materials umzudrehen und erst dann den Aushärtprozess durch Betätigen der LED zu starten.
Bei den beiden vorgenannten Lösungen kann es vorkommen, dass das lichtaushärtende Material unerwünscht verläuft, bevor es ausgehärtet wird. Weiterhin ist eine ungenügend präzise manuelle Druckregulierung realisierbar.
Aus der Druckschrift JP 2005 118207 A ist eine Bestrahlungseinrichtung für ultraviolette Strahlung bekannt, wobei die Bestrahlungseinrichtung portabel ausgebildet ist. Die Bestrahlungseinrichtung ist in Form eines Applikator ausgebildet und weist im Inneren ein Reservoir mit einer an einer Stirnseite des Applikators angeordneten Austriffsöffnung auf. An der gegenüberliegenden Stirnseite des Applikators sind Leuchtmittel zur Erzeugung der ultravioletten Strahlung in den Applikator integriert. Mittels der ultravioletten Strahlung ist ein in dem Reservoir befindliches Material aushärtbar.

Die Applikationseinheit und die Bestrahlungseinheit fahren abwechselnd nach vom aus dem Gehäuse heraus.

Die Anwendungseinheit fährt aus dem Gehäuse heraus, während die Bestrahlungseinheit im Gehäuse gespeichert wird. Ein Hauptschalter ist dabei sicher in einem AUS-Zustand, während spezielles Harz unter Verwendung der Anwendungseinheit angewendet wird. Daher werden ultraviolette Strahlen nicht ausgesendet, während spezielles Harz aufgebracht wird.

Ein paralleles Auftragen und Aushärten des in dem Reservoir befindlichen Materials ist daher nicht möglich. Zum Aushärten des Materials muss der Arbeitsschritt des Auftragens unterbrochen werden.

Aufgabe der Erfindung ist es, einen Applikator zum handgesteuerten Applizieren eines lichtaushärtenden Verbundmaterials vorzuschlagen, der einen einfachen konstruktiven Aufbau aufweist und es gestaltet, das lichtaushärtende Material unmittelbar nach dessen auftragen zu härten und eine Beleuchtungseinrichtung dafür bereitzustellen. Weiterhin soll gewährleistet werden, dass eine präzise manuelle Druckeinwirkung auf das Reservoir gewährleistet wird, um das aushärtbare Material gleichmäßig dosiert auszugeben.

Die erfindungsgemäße Aufgabe wird durch einen Applikator mit den Merkmalen des Anspruchs 1 gelöst. Vorteilhafte Ausgestaltungen ergeben sich aus den Unteransprüchen.

Der erfindungsgemäße Applikator und Anordnung eines Leuchtmittels an dem Applikator dienen zum Applizieren eines in einem Reservoir enthaltenen lichtaushärtenden Verbundmaterials, wobei der Applikator eine Längsachse und aufweist und an einem vorderen Ende eine Austrittsöffnung für das lichtaushärtende Material vorhanden ist und der Applikator zum handgesteuerten Applizieren ein manuell verformbares Reservoir aufweist, wobei sich an das Reservoir eine Ausgabeeinrichtung mit der Austrittsöffnung anschließt und durch manuelle Druckaufbringung auf das Reservoir das lichtaushärtende Verbundmaterial in die Ausgabeeinrichtung gefördert und über die Austrittsöffnung ausgegeben wird und dass wenigstens ein Leuchtmittel am oder im Applikator derart angeordnet oder mit dem Applikator verbindbar ist, dass das Licht des Leuchtmittels bei dessen Betätigung in Richtung zum vorderen Ende des Applikators leuchtend auf das ausgegebene lichtaushärtende Material trifft und dieses aushärtet, wobei das wenigstens eine Leuchtmittel als LED-Lampe mit einer oder mehreren LEDs ausgebildet ist und direkt in Richtung zur Austrittsöffnung des Applikators strahlt oder dass sich an das Leuchtmittel ein Lichtleiter anschließt, der das durch das Leuchtmittel emittierte Licht auf das aus dem Applikator ausgegebene Material abstrahlt.

Erfindungsgemäß wird somit ein Applikator zum Applizieren mittels Druck mit den Fingern eines in dem Applikator enthaltenen lichtaushärtenden Verbundmaterials vorgeschlagen.

Die LED-Lampe kann aus einer am Applikator befestigten Position, in welcher die LED von der Austrittsöffnung weg weist, in eine am Applikator befestigte Position bringbar sein, in welcher die LED in Richtung zur Austrittsöffnung strahlt oder an einen Lichtleiter anschließt der das durch das Leuchtmittel/die LED emittierte Licht auf das aus dem Applikator ausgegebene Material abstrahlt. Der erfindungsgemäße Applikator weist wenigstens ein Reservoir auf. Das Reservoir ist beispielsweise zum lösbaren Aufnehmen einer Schnappvorrichtung mit integrierter LED-Lampe bei Verwendung von lichtaushärtendem Verbundmaterialien, direkt auf dem Reservoir hinter der Verschlusseinheit vorbereitet.

Bei allen folgenden Ausführungen ist der Gebrauch des Ausdrucks "kann sein" bzw. "kann haben" usw. synonym zu "ist vorzugsweise" bzw. "hat vorzugsweise" usw. zu verstehen und soll eine erfindungsgemäße Ausführungsform erläutern. Weiterentwicklungen der vorliegenden Erfindung sind jeweils Gegenstand von Unteransprüchen und Ausführungsformen. Erfindungsgemäße Ausführungsformen können eines oder mehrere der im Folgenden genannten Merkmale aufweisen. Der Applikator kann eine unlösbare Verschlusseinheit und eine Aufnahme der Verschlusseinheit aufweisen, durch welche hindurch das lichtaushärtende Materials ausgebracht oder aufgetragen wird. Dabei ist die Aufnahme der Verschlusseinheit - insbesondere oder vorzugsweise ganz oder im Wesentlichen - aus einem ersten Material hergestellt oder weist ein erstes Material auf, wohin gehend das Reservoir - insbesondere vorzugsweise ganz oder im Wesentlichen - aus einem zweiten Material hergestellt ist oder ein solches aufweist. Das zweite Material unterscheidet sich vom ersten Material. Die Aufnahme der Verschlusseinheit kann aus einem Kunststoff hergestellt werden oder weist einen solchen auf. Das Reservoir kann den Hauptbestandteil des Applikators bilden und kann aus einem gegenüber der Aufnahme der Verschlusseinheit weicherem Material hergestellt werden oder zumindest ein weicheres Material aufweisen. Diese Ausgestaltung kann vorteilhaft dazu beitragen oder gewährleisten, die Dichtigkeit zwischen Reservoir und Aufnahmeeinheit der Verschlusseinheit auch bei erfolgender elastischer Verformung des Reservoirs, beispielsweisweise bei Ausüben von Druck hierauf, aufrecht zu erhalten. Das Reservoir kann in wenigstens einem Bereich hiervon und/oder in seiner Mantelfläche, oder in einem Hauptbereich jeweils hiervon, eine Wandstärke in einem Bereich von 0,4 mm bis 1,2 mm, vorzugsweise von 0,5 bis 0,9 mm auf. Diese Bereiche haben sich als besonders geeignet erwiesen, was die gewünschte Verformbarkeit und die erforderliche Beständigkeit und Belastbarkeit betrifft. Das Reservoir kann lichtaushärtbares Material aufweisen, welches mittels Strahlung in einem Bereich von 300 bis 600 Nanometer nm, insbesondere in einem Bereich von 395 bis 470 nm, aushärtet.

Das Reservoir kann aus einem lichtundurchlässigen Material hergestellt werden. Das lichtundurchlässige Material ist vorzugsweise, wenigstens oder insbesondere lichtundurchlässig für einen Strahlungsbereich von 300 bis 600 Nanometer (nm), insbesondere in einem Bereich von 395 bis 470 nm.

An das Reservoir schließt sich mittels einer lösbaren oder unlösbaren Befestigung eine Ausgabeeinrichtung an, welche mit der verschließbaren Austrittsöffnung versehen ist. Die Ausgabeeinrichtung weist ein Aufnahmeelement auf, das an dem Reservoir befestigt ist. und mit einer Verschlusseinheit zusammenwirkt, die die Austrittsöffnung aufweist. Auf der bevorzugt unlösbaren Verschlusseinheit ist ein umlaufender Ring vorgesehen. Der umlaufende Ring dient der Abschattung der Verschlusseinheit gegenüber der Lichtstrahlung der LED-Lampe. Damit soll ein Aushärten des lichtaushärtenden Kunststoffs an der Verschlusseinheit und damit auch eine Verstopfung der Verschlusseinheit verhindert werden.

In der erfindungsgemäßen Ausführungsform sind die Verschlusseinheit und die LED-Lampe an dem gleichen Endbereich des Reservoirs ausgestaltet oder vorgesehen oder an sich gegenüberliegenden Endbereichen. Die Lampe/LED-Lampe weist eine oder mehrere LEDs auf. Durch ein einfaches Aktivieren der LED-Lampe, beispielsweise durch manuelle Betätigung eines Schalters mit dem Finger, kann während des Ausbringens des lichtaushärtenden Verbundmaterials dieses ausgehärtet werden, so ist es möglich, mit nur einer Hand sowohl das lichtaushärtende Verbundmaterial auszubringen als auch mittels der LED auszuhärten (nacheinander oder gleichzeitig). Eine Schnappvorrichtung mit einer darin integrierten/aufnehmbaren LED-Lampe kann beispielsweise lösbar oder unlösbar am Reservoir oder einem Gehäuse des Applikators angeordnet sein. Das unlösbare Befestigen kann beispielsweise durch verkleben, thermischen Verbund oder dergleichen erfolgen. Das Reservoir kann entsprechend vorbereitet sein.

In bestimmten erfindungsgemäßen Ausführungsformen weist das Reservoir eine Vorrichtung zum lösbaren Aufnehmen der Schnappvorrichtung mit integrierter LED-Lampe auf; oder es ist eine Vorrichtung am Gehäuse oder am Reservoir vorhanden, in welche die LED-Lampe bzw. das LED-Gehäuse einclipbar ist. Diese Vorrichtung ist in einigen erfindungsgemäßen Ausführungsformen als eine Schnappvorrichtung ausgestaltet.

Die vorliegende Erfindung wird im Folgenden anhand von Zeichnungen näher erläutert.

Es zeigen:
- Figur 1: ein Beispiel eines Dosierstiftes in räumlicher Darstellung mit möglichen Komponenten,
- Figur 2: eine weitere Ausführung eines Dosierstiftes in dreidimensionaler Darstellung,
- Figur 3: die Seitenansicht gemäß Figur 2,
- Figur 4: die Draufsicht gemäß Figur 5,
- Figur 5: einen Teillängsschnitt A-A gemäß Figur 3,
- Figur 6: Seitenansicht eines Applikators, an dem das LED-Gehäuse über ein ringförmiges Adapterelement an dem Ende befestigt ist, welches der Austrittsöffnung gegenüberliegt,
- Figur 7: eine Seitenansicht eines Applikators, bei welcher das Adapterelement und das LED-Gehäuse separat dargestellt sind,
- Figur 8: eine dreidimensionale Darstellung einer weiteren Ausführung eines Applikators mit einem Gehäuse,
- Figur 9: Applikator gemäß Figur 6 mit adaptierten Lichtleitkabel,
- Figur 10: Seitenansicht eines Applikators mit Gehäuse und umsteckbarer LED,
- Figur 11: Seitenansicht eines Applikators mit Gehäuse und umsteckbarar LED - kombiniert mit Lichtleitkabel,
- Figur 12: eine dreidimensionale Darstellung eines Applikators mit aufgeclipster LED-Lampe,
- Figur 13: ein Reservoir 1, welches eine Aufsteckvorbereitung für die Schnappvorrichtung der LED aufweist,
- Figur 14: die Aufnahmeeinheit der Ausgabeeinrichtung,
- Figur 15: die Verschlusseinheit der Ausgabeeinrichtung,
- Figur 16: die Aufnahmeeinheit und die Verschlusseinheit, die zur Ausgabeeinrichtung montiert sind im geschlossenen Zustand (links) und im geöffneten Zustand (rechts),
- Figur 17: die Darstellung der Schnappvorrichtung mit der LED,
- Figur 18: einen Applikator 100, bei welchem die LED in einem an der Aufnahmeeinheit ausgebildeten LED-Gehäuse angeordnet ist,
- Figur 19: einen Applikator 100, bei welchem die LED in einem an dem Reservoir ausgebildeten LED-Gehäuse angeordnet ist,
- Figur 20: einen Applikator 100, bei welchem die LED in einem an der Verschlusseinheit ausgebildeten LED-Gehäuse angeordnet ist.

Die Figuren 1 bis 8 sind nicht Gegenstand der Erfindung und dienen lediglich zum besseren Verständnis derselben.

In Figur 1 ist eine Variante eines nicht erfindungsgemäßen Dosierstiftes/Applikators 100 dargestellt. Das Reservoir 1 weist ein chemisches Verbundmaterial (hier nichtsichtbar) auf. Bei einer manuellen Druckaufbringung auf das Reservoir 1, zum Beispiel durch Betätigung mit zwei gegenüberliegend umfangsseitig angreifenden Fingern von außen auf das verformbare Reservoir 1 in einem Betätigungsbereich 16, wird das lichtaushärtende Material in den austrittsseitigen hier nicht dargestellten Dosierkanal der Ausgabeeinrichtung A hinein gefördert oder gepresst und über die Austrittsöffnung 3.1 ausgegeben. Die Ausgabeeinrichtung A ist fest mit dem Reservoir verbunden bzw. mit diesem einteilig ausgeführt. Es ist hier eine separate Verschlusskappe 4 vorgesehen. Eine Dosierspitze 3a der Ausgabeeinrichtung A, durch welche in diesem Fall der nicht dargestellte Dosierkanal mit der Austrittsöffnung 3.1 führt, wird in das Reservoir 1 eingeschoben und mit diesem verbunden. Dazu können verschiedene Schnappvorrichtungen oder Gewindearten im Reservoir 1 und der Dosierspitze 3a vorgesehen werden. Die Fixierung kann auch beispielsweise in Form einer Presspassung oder einer Verrastung erfolgen. Die Dosierspitze 3a der Ausgabeeinrichtung A kann aus Kunststoff oder einem Metall hergestellt sein. Alternativ ist es möglich, die Dosierspitze 3a einstückig mit dem Reservoir 1 auszubilden.

Das Reservoir 1 ist in diesem Ausführungsbeispiel aus einem ersten Material, z.B. einem weichen Polyethylen (zum Beispiel HDPE- high density polyethylene) - hergestellt oder weist ein solches auf. Die Dosierspitze ist aus einem zweiten Material -z.B. einem härteren Polymer, jedenfalls aber einem relativ zum ersten Material härteren Material - ausgestaltet oder weist ein solches auf. Sowohl das erste als auch das zweite Material können derart ausgewählt werden, falls ein chemisches Verbundmaterial verwendet wird, das durch Licht-Polymerisation aushärtet,(oder bearbeitet, z. B. durch schwarze oder andersartige Beschichtung oder Färbung), dass sie - vorzugsweise, wenigstens oder insbesondere in einem Lichtwellenlängenbereich von 300 bis 600 Nanometer (nm) - lichtundurchlässig sind, um das lichtaushärtbare Material des Reservoirs 1 und der Dosierspitze 3a gegen ungewolltes Aushärten durch Lichteinwirkung zu bewahren. Das Material der Verschlusskappe 4, die hier in Form eines Standverschlusses ausgebildet ist, ist optional oder vorzugsweise ebenfalls lichtundurchlässig, insbesondere in einem Lichtwellenlängenbereich von 300 bis 600 Nanometer (nm), um das lichtaushärtbare Material vor dem Austritt aus der Austrittsöffnung 3.1 gegen ungewolltes Aushärten durch Lichteinwirkung zu schützen. Mit der Verschlusskappe 4 wird die Austrittsöffnung 3.1 verschlossen. Die Verriegelung erfolgt bevorzugt über einen Schnappverschluss. Auf die der Dosierspitze 3a gegenüberliegende Aufsteckvorbereitung 11 kann optional eine LED-Lampe 9, eine Glättvorrichtung 14 in der Art eines Spachtels oder ein sonstiges Aufsteck-Werkzeug aufgesteckt werden. Es ist auch möglich, ein Adapterelement auf die Aufsteckvorbereitung 11 zu stecken, an dem die LED-Lampe 9 und die Glättvorrichtung 14/der Spachtel befestigbar sind.

Nach seinem Ausbringen wird das chemische lichthärtende Verbundmaterial durch Bestrahlung mit dem Licht der LED, in diesem Ausführungsbeispiel durch LED-Licht im Lichtwellenlängenbereich zwischen 360 und 470 Nanometer (nm), ausgehärtet. Dieses LED-Licht wird bevorzugt durch eine handelsübliche LED-Lampe 9 bereitgestellt, welche lösbar auf das Reservoir 1 aufgesteckt werden kann. Ein lichtaushärtende Material, oder sonstiges chemisches Verbundmaterial kann vor dem Aushärten mittels UV Strahlung aus der LED-Lampe oder durch Selbstaushärtung, mit der Glättvorrichtung 14/dem aufsteckbaren Spachtel bearbeitet werden.

Das Reservoir 1 ist langgestreckt insbesondere stiftartig ausgebildet und erstreckt sich somit entlang einer Längsachse L in X-Richtung. Es weist einen Betätigungsbereich 16 auf, der in Y-Richtung eine reduzierte Höhe H besitzt und dort somit muldenartig eingeformt ist, so dass sich gegenüberliegend angreifende Finger diesen Bereich gut erfassen können und der Betätigungsbereich in eine Vorzugsrichtung, hier in Y-Richtung zusammendrückbar ist. Durch diese Ausbildung des Betätigungsbereiches 16 ist ein sicheres Greifen und genaues Dosieren gewährleistet.

Eine weitere Variante eines nicht erfindungsgemäßen Applikators 100 ist in den Figuren 2 bis 4 dargestellt. Das hohl ausgebildete Reservoir 1, welches das lichtaushärtende Material aufnimmt, weist an beiden Enden einen im Wesentlichen kreisförmigen Querschnitt mit einem Durchmesser D auf. An ein Ende des Reservoirs 1 schließt sich die Ausgabeeinheit A mit der Austrittsöffnung 3.1 an, an dem anderen Ende ist die LED-Lampe 9 angeordnet, die in einem LED-Gehäuse 9.1 sitzt. Die Ausgabeeinrichtung A setzt sich hier aus einer die Austrittsöffnung 3.1 aufweisenden Verschlusseinheit 3 und einer Aufnahmeeinheit 13 zusammen. Die Verschlusseinheit 3 bildet einen Drehverschluss, mit dem die Austrittsöffnung 3.1 geöffnet und verschlossen werden kann. Dadurch ist keine Verschlusskappe wie in Figur 1 erforderlich. Das LED-Gehäuse 9.1 wird über ein ringförmiges Adapterelement 6 mit dem Reservoir 1 verbunden. Bei einer Drehbewegung des LED-Gehäuses 9.1 wird die LED 9 ein- bzw. ausgeschaltet.
Im Betätigungsbereich 16 verringert sich der Querschnitt des Reservoirs 1 in Y-Richtung vom Durchmesser D auf eine Höhe H (s. Figur 12) und die Breite vergrößert sich vom Durchmesser D auf eine Breite B (s. Figur 2 und 4). Dadurch ist das Reservoir 1 sicher greifbar und in eine Vorzugsrichtung im Betätigungsbereich 16 zusammendrückbar, wodurch ein genaues Dosieren möglich ist. Die dicken Pfeile in den Figuren 2 und 3 deuten die Betätigungsrichtung an. Aus den Figuren 2 bis 4 ist ersichtlich, dass sich im Betätigungsbereich 16, von dem Bereich mit der Höhe H aus, flügelartig zwei sich gegenüberliegende wulstartige Wandbereiche 1a radial nach außen erstrecken, die an ihren sich gegenüberliegenden Außenbereichen 1b im Wesentlichen radienförmig gebogen sind. In den sich gegenüberliegenden radienförmig gebogenen Außenbereichen 1b sind Verstärkungsrippen 1c vorgesehen, die sich in Längsrichtung erstrecken und dadurch einerseits die Stabilität des Reservoirs 1 in Längsrichtung erhöhen und andererseits die Betätigung in die Vorzugsrichtung quer dazu begünstigen.
In Figur 5 ist ein Teillängsschnitt A-A gemäß Figur 2 im Bereich der reduzierten Höhe H im Betätigungsbereich 16 dargestellt. Daraus ist ersichtlich, dass das Reservoir 1 in Richtung zu dem Betätigungsbereich 16 eine sich von einer Wanddicke a1 auf eine Wanddicke a2 reduzierende Wandung aufweisen kann, wodurch die aufeinanderzu gerichtete Betätigungskraft F der (nicht dargestellten) Finger reduziert wird.
Figur 6 zeigt nochmals die Prinzipskizze der Seitenansicht eines Applikators 100, an dessen Reservoir 1 das LED-Gehäuse 9.1 mit der darin angeordneten LED 9 (sowie Elektronik, Schalter und Batterie) über ein ringförmiges Adapterelement 6, an dem Ende befestigt ist, welches der Austrittsöffnung 3.1 der Ausgabeeinrichtung A gegenüberliegt.
Gemäß Figur 7 wird verdeutlicht, dass das Adapterelement 6 und das LED-Gehäuse 9.1 vorteilhafter Weise abnehmbar von dem Reservoir 1 des Applikators 100 sind. Das Reservoir 1 weist dazu einen durchmesserreduzierten Bereich 8 auf, der zur Aufnahme des Adapterelementes 6, dient, welches zum Aufbringen auf den Bereich 8 ein erstes ringförmiges Element 6.1 aufweist. Das Adapterelement 6 besitzt in Richtung zum LED-Gehäuse 9.1 einen durchmesserreduzierten Bereich 6.2, der zur Aufnahme des LED-Gehäuses 9.1 dient, welches über den durchmesserreduzierten Bereich 6.2 greift. Adapterelement 6 und Reservoir 1 bzw. LED-Gehäuse 9.1 und Adapterelement 6 können wahlweise über eine Steckverbindung, eine Clipverbindung, eine Schraubverbindung usw. miteinander vorzugsweise lösbar fügbar sein, wobei dann selbstverständlich die dafür erforderlichen Forelemente vorzusehen sind. In einer bevorzugten Variante ist das Adapterelement 6 im Bereich des ringförmigen Elementes 6.1 mit einem Innengewinde und der durchmesserreduzierte Bereich 8 mit einem dazu korrespondierenden Außengewinde versehen, so dass das Adapterelement 6 auf den durchmesserreduzierten Bereich 8 des Reservoirs 1 aufschraubbar ist.
Der durchmesserreduzierte Bereich 6.2 des Adapterelementes 6 weist bevorzugt ein Außengewinde und das LED-Gehäuse 9.1 ein dazu korrespondierendes Innengewinde auf und ist somit auf das Adapterelement 6 aufschraubbar. Ein nicht bezeichneter Absatz des Adapterelementes 6 bildet dabei einen Anschlag für das LED-Gehäuse 9.1. Das Adapterelement 6 besitzt weiterhin eine quer verlaufende Wand bzw. einen Boden 6.3. Weist das Reservoir 1 an dem Ende, welches der Ausgabeeinrichtung A gegenüberliegt, zusätzlich zu der mit der Ausgabeeinrichtung A in Verbindung stehenden ersten Öffnung 1.1 eine zweite Öffnung 1.2 zum Befüllen/Nachfüllen mit lichthärtbarem Material auf, so dient das Adapterelement 13 zum Verschließen der zweiten Öffnung 8.2, mittels der Schraubverbindung und der Wand 13.3. Weiterhin kann die Wand 13.3 als Anlage für einen Schaltkontakt zum Betätigen der LED 5 dienen. Ist das LED-Gehäuse 3 über die Schraubverbindung zum Absatz/Anschlag etwas beabstandet, ist der Schaltkontakt geöffnet und die LED 5 ausgeschaltet. Wird das LED-Gehäuse 3 wie in Fig. 6 dargestellt, bis an den Anschlag des Adapterelementes 6 geschraubt, so wird der Schaltkontakt geschlossen und die LED 5 leuchtet. Selbstverständlich kann die Schaltung auch so ausgeführt werden, dass die LED 5 bei am Anschlag befindlichem LED-Gehäuse 3 aus ist und beim Wegbewegen des LED-Gehäuses vom Adapterelement eingeschaltet wird oder es kann alternativ ein Druckschalter verwendet werden.
Werden eine erste Öffnung 1.1 und eine zweite Öffnung 1.2 an den beiden Enden des Reservoirs 1, vorgesehen, kann das Reservoir 1 nach Lösen des Adapterelementes aus Richtung der zweiten Öffnung 1.2 befüllt werden. Weiterhin kann das Adapterelement symmetrisch ausgeführt sein und an beiden Enden ein Gewinde aufweisen, so dass keine Montagerichtung für das Befestigung der Ausgabeeinheit und des Adapterelementes beachtet werden muss.
In diesem Fall ist dann auch in Richtung zur Ausgabeeinrichtung A eine hier nicht dargestellte Durchmesserreduzierung mit Gewinde vorhanden, auf welche die Ausgabeeinrichtung A geschraubt wird, wobei diese Durchmesserreduzierung dann im Wesentlichen wie der durchmesserreduzierte Bereich 8 ausgebildet ist. Da durch die symmetrische Gestaltung und die gleichen Endbereiche des Reservoirs keine Einbaurichtung für das Befestigen der Ausgabeeinheit A und des Adapterelementes 6 beachtet werden muss, reduzieren sich die Fertigungs- und Montagekosten. Das Reservoir 1 kann an einem beliebigen Ende mit der Ausgabeeinrichtung A verbunden werden und an dem jeweils anderen Ende mit dem LED-Gehäuse.

Gemäß der Figuren 8 bis 11 (Figur 8 ist nicht erfindungsgemäß) ist es auch möglich, das Reservoir 1 in einem Gehäuse 20 bevorzugt austauschbar anzuordnen. Das Gehäuse 20 weist zwei sich gegenüberliegende Aussparungen 20.1 auf, durch welche manuell das Reservoir 1 zusammendrückbar ist, wie in Figur 8 mit den dicken Pfeilen angedeutet wird. An dem Gehäuse 20 ist dann die Ausgabeeinrichtung A mit der Austrittsöffnung 3.1 befestigt. Durch das Zusammendrücken des Reservoirs 1 wird das darin aufgenommene noch flüssige oder dickflüssige lichthärtende Material durch die Austrittsöffnung 3.1 gepresst. An dem der Austrittsöffnung 3.1 gegenüberliegenden Ende des Gehäuses 20 ist die LED 9 mit dem LED-Gehäuse 9.1 über eine Schnappvorrichtung 7 eingeclipst und kann, wie durch den Doppelpfeil angedeutet, daraus entnommen und wieder eingesetzt werden. Die LED 9 ist mittels eines Druckschalters 23 ein- und ausschaltbar. Mit dieser wird nach dem Ausbringen des lichaushärtenden Materials auf dieses geleuchtet und dadurch das Material ausgehärtet, indem entweder der Applikator 100 quer zu seiner Längsachse L gedreht wird oder die LED 9 aus der Schnappvorrichtung 7 entnommen wird und auf das ausgebrachte Material leuchtet.
Um während des Ausgebens auf das lichtaushärtende Material zu leuchten, kann auf einen Applikator 100 gem. Figur 8 über den Bereich der LED 9 mit einer nicht bezeichneten Steckvorrichtung ein Lichtleitkabel 21 gekoppelt werden, welches das durch die LED 9 ausgegebene Licht nach vorne in Richtung zur Austrittsöffnung 3.1 umlenkt, wie es in der erfindungsgemäßen Figur 9 schematisch dargestellt ist.
Eine weitere erfindungsgemäße Variante ist in Figur 10 dargestellt. Bei dieser ist an dem Gehäuse 20 in Richtung zur Ausgabeeinheit A, die hier durch eine Verschlusskappe 4 verschließbar ist, eine zweite Schnappvorrichtung 7.1 vorgesehen. Das LED-Gehäuse 9.1 kann nun aus der Schnappvorrichtung 7 entnommen werden und mit der LED 9 in Richtung zur Ausgabeeinheit A weisend in die zweite Schnappvorrichtung 7.1 eingesetzt werden. Nun ist es möglich, während des Ausgebens des lichthärtenden Materials auf dieses mit der LED 9 zu leuchten. Es ist selbstverständlich auch möglich, gleich in der Schnappvorrichtung 7 und in der zweiten Schnappvorrichtung 7.1 eine LED (mit entsprechendem LED-Gehäuse) anzuordnen oder diese zwei LEDs auch fest in das Gehäuse 1 zu integrieren, so dass eine LED in Richtung zur Austrittsöffnung 3.1 und eine LED in die davon abgewandte Richtung leuchtet.

Figur 11 zeigt eine erfindungsgemäße Variante eines Applikators 100, mit einem Gehäuse 20 und einem darin aufgenommenen Reservoir 1, welches wie in den Figuren 8 bis 10 an dem der Ausgabeeinheit A gegenüberliegendem Ende eine Schnappvorrichtung 7 zum lösbaren Einclipsen eines LED-Gehäuses aufweist. Gemäß Figur 11 wurde das LED Gehäuse 9.1 aus der Schnappvorrichtung (Clipvorrichtung) 7 entnommen und in eine gehäuseartige Aufnahme 7.2 eingesetzt, so dass die LED 9 an ein Lichtleitkabel 21 grenzt. Dieses führt von der LED 9 durch die Aufnahme 7.2 und weist mit seinem austrittseitigem Ende auf die Austrittsöffnung 3.1. Bei Betätigung eines Schalters (hier nicht sichtbar) wird die LED 9 eingeschaltet und deren emittiertes Licht strahlt über das Lichtleitkabel 21 auf das durch die Austrittsöffnung 3.1 ausgegebene Material. Die Austrittsöffnung 3.1 ist hier mit einer Verschlusskappe 4 verschließbar.
Es ist ebenfalls möglich, die LED 9 in das Gehäuse 20 zu integrieren und von dieser aus das Lichtleitkabel 21 in Richtung zur Austrittsöffnung 3.1 zu legen und bedarfsweise zusätzlich dazu in der Schnappvorrichtung 7 eine LED 9 aufzunehmen. Der Lichtleiter/das Lichtleitkabel ist bevorzugt ein Glasfaserkabel.

Fig. 12 zeigt eine weitere Ausführungsvariante eines erfindungsgemäßen Applikators 100 in räumlicher Darstellung mit allen Komponenten. Das Reservoir 1 weist ein lichtaushärtendes Verbundmaterial (hier nicht dargestellt) auf. An das Reservoir 1 schließt sich eine Ausgabeeinrichtung A an, die sich aus einer eine Austrittsöffnung 3.1 aufweisenden Verschlusseinheit 3 und einer Aufnahmeeinheit 13 zusammensetzt. Die Verschlusseinheit 3 weist umfangsseitig einen Abschirmring 15 auf, um das lichtaushärtbare Material nach Austritt aus der Austrittsöffnung 3.1 gegen ungewolltes Aushärten durch Lichteinwirkung der LED-Lampe 9 zu schützen und verhindert somit eine Verstopfung des in der Ausgabeeinrichtung A vorhandenen Dosierkanals 5 während des Aushärtens des ausgebrachten lichtaushärtenden Verbundmaterials, wenn die Strahlung der LED-Lampe das Material der Verschlusseinheit 3 zumindest im Bereich der Austrittsöffnung 3.1 durchdringen kann. Die LED-Lampe 9 ist in einem LED-Gehäuse 9.1 angeordnet und über eine Schnappvorrichtung 7 mit dem Reservoir 1 bevorzugt lösbar verbunden. Die LED-Lampe 9 leuchtet bei Betätigung über die Abschirmung 15 in einem zur Längsachse des Applikators geneigten Winkel in Richtung zur Austrittsöffnung 3.1. Ein Schalter 23, der in das LED-Gehäuse 9.1 integriert ist, dient zum Ein- und Ausschalten der LED-Lampe 9. Die Verschlusseinheit 3 wird über ein Schnappgewinde mit der Aufnahmeeinheit 13 unlösbar verbunden. Die Aufnahmeeinheit 13 wird mit dem Reservoir 1 mittels einer Schraubverbindung verbunden. Dazu können verschiedene Gewindearten im Reservoir 1 und der Aufnahmeeinheit 13 vorgesehen werden. Alternativ ist es möglich, die Verbindung über eine Schnappverbindung zu realisieren. Die Fixierung kann auch beispielsweise in Form einer Presspassung oder einer Verrastung erfolgen.
Die Aufnahmeeinheit 13 und die Verschlusseinheit 3 können aus Kunststoff oder einem metallischen Werkstoff hergestellt sein.
Das Reservoir 1 ist in diesem Ausführungsbeispiel aus einem ersten Material, z.B. einem weichen Polyethylen (zum Beispiel LDPE- low density polyethylene) - hergestellt oder weist ein solches auf. Die Aufnahmeeinheit 13 ist besteht vorzugsweise aus einem zweiten Material -z.B. einem härteren Polymer, jedenfalls aber einem relativ zum ersten Material des Reservoirs härteren Material oder weist ein solches auf.

Bei einer bevorzugt umfangsseitigen Druckaufbringung auf das Reservoir 1, zum Beispiel durch manuellen Druck mit den Fingern von außen auf das verformbare Reservoir 1, wird das lichtaushärtende Material in die Ausgabeeinrichtung A hinein gefördert oder gepresst. Über die Aufnahmeeinheit 13 gelangt das lichtaushärtende Material in die Verschlusseinheit 3 und wird über diese durch einen gestrichelt schematisch angedeuteten Dosierkanal 5 durch die Austrittsöffnung 3.1 gefördert. Während dieses Vorgangs kann die LED-Lampe 9 betätigt werden, so dass das ausgegebene lichtaushärtende Material sofort ausgehärtet wird. Ein Umdrehen des Applikators 100 zum Aushärten des ausgegebenen lichtaushärtenden Klebstoffs/Materials kann damit entfallen. Dadurch, dass lediglich ein Bearbeitungsweg zum Auftragen und gleichzeitigen Aushärten erforderlich ist, wird 50% der Bearbeitungszeit eingespart im Vergleich zu Lösungen, bei welchen erst über den Bearbeitungsweg das Material aufgetragen wird und danach wiederholt über den gleichen Weg das Aushärten mittels LED erfolgt.
Nach seinem Ausbringen wird das lichtaushärtende Verbundmaterial, durch Licht, in diesem Ausführungsbeispiel durch LED-Licht im Lichtwellenlängenbereich zwischen 395 und 470 Nanometer (nm), ausgehärtet. Dieses LED-Licht wird durch die in die Schnappvorrichtung integrierte LED-Lampe 7 bereitgestellt, welche lösbar oder auch unlösbar auf das Reservoir 1 aufgesteckt werden kann.

In Figur 13 ist das Reservoir 1 dargestellt, welches eine umfangsseitige Aufsteckvorbereitung 11 aufweist, auf welche eine Schnappvorrichtung 7 (s. Fig. 1 und 6) mit in einem LED-Gehäuse 9.1 integrierter LED-Lampe 9 aufgeclipst werden kann. Das Reservoir 1 weist an einem Ende eine Öffnung 1.1 auf, durch welche das lichtaushärtende Material bei umfangsseitigem Druck auf das Reservoir 1 in die hier nicht dargestellte Ausgabeeinrichtung austritt. Auf der Seite der Öffnung 1.1 ist ein Gewinde 17 vorgesehen, auf welches die Ausgabeeinrichtung (hier nicht dargestellt) aufgeschraubt werden kann.
In Figur 14 wird die Aufnahmeeinheit 13 der Ausgabeeinrichtung A im Längsschnitt dargestellt. Die Aufnahmeeinheit 13 weist einen Befestigungsring 13.1 mit einem Innengewinde 19 auf, der damit am hier nicht dargestellten Reservoir durch eine Schraubverbindung befestigbar ist. Es sind seitliche Austrittsöffnungen 13.2 vorgesehen sowie eine massive Spitze 13.3. Zur Befestigung der Verschlusseinheit weist die Aufnahmeeinheit 13 ein Außengewinde 13.4 mit Schnappverschluss (hier nicht ersichtlich) auf.

Gemäß Figur 15 ist die Verschlusseinheit 3 mit einer sich verjüngenden Durchgangsöffnung 3.2 ausgebildet, an deren einem Ende die Austrittsöffnung 3.1 vorhanden ist. An dem der Austrittsöffnung 3.1 gegenüberliegenden Ende ist ein Innengewinde 3.3 mit nicht dargestellten Rastelementen ausgebildet, welches auf das Außengewinde 13.4 geschraubt wird und dann unlösbar verrastet, wobei die Verschlusseinheit 3 noch drehbar und entsprechend der Steigung des Gewindes in Längsrichtung verschiebbar ist. Der nicht bezeichnete Innendurchmesser der Ausgabeöffnung 3.1 entspricht im Wesentlichen dem Außendurchmesser der massiven Spitze 13.3 der in Figur 3 dargestellten Aufnahmeeinheit 13. Im montierten Zustand greift bei geschlossener Ausgabeeinrichtung A gemäß der linken Darstellung in Figur 16 die massive Spitze 13.3 in die Austrittsöffnung 3.1, wodurch diese verschlossen ist und kein Material ausgegeben werden kann. Durch Drehung der Verschlusseinheit 3 wird diese aufgrund der Steigung des Gewindes gemäß der rechten Darstellung nach links bewegt. Die massive Spitze 13.3 gibt damit die Austrittsöffnung 3.1 frei, wodurch bei Betätigung der Reservoirs 1 lichtaushärtbares Material austritt. Je weiter die in der Art eines Drehverschlusses ausgebildete Verschlusseinheit 3 geöffnet wird, um größer wird der Spalt zwischen der massiven Spitze 13.3 und der Austrittsöffnung 3.1 und um so mehr Material kann ausgegeben werden, wodurch eine Doisierung des auszubringenden Materials möglich ist.

In Figur 17 wird die Schnappvorrichtung 7 mit der LED 9 und dem LED-Gehäuse 9.1 dargestellt. Diese ist auf die Aufsteckvorbereitung 11 gemäß Figur 13 aufsteckbar.

Die Figuren 18 bis 20 zeigen einen Applikator 100 in schematischer Darstellung, an dem die LED 9 in ein LED-Gehäuse 9.1 integriert ist. An dem LED-Gehäuse 9 ist ein Schalter, bevorzugt ein Druckschalter 23 zur Betätigung der LED 9 vorhanden. In allen Beispielen gem. Fig. 18 bis 20 ist am Reservoir 1 die Ausgabeeinrichtung A, bestehend aus Aufnahmeeinheit 13 und Verschlusseinheit 3, angeordnet. Die Verschlusseinheit 3 ist in der Art eines Drehverschlusses ausgebildet und besitzt eine Austrittsöffnung 3.1, die im geschlossenen Zustand durch die massive Spitze 13.3 der Aufnahmeeinheit verschlossen ist (Fig. 19 und 20) und im geöffneten Zustand nach Drehen der Verschlusseinheit 3 durch die massive Spitze 3 freigegeben wird (Fig. 18), so dass das aushärtbare Material austreten kann, wenn das Reservoir 1 durch manuelle Betätigung zusammengedrückt wird. Eine Abschirmung ist hier nicht vorhanden, denn diese wird nicht benötigt, wenn das Licht der LED-Lampe 9 die Verschlusseinheit 3 nicht durchdringen kann. Die Verschlusseinheit 3 ist daher aus einem entsprechenden lichtundurchlässigen Kunststoff oder Material (z.B. aus metallischem Werkstoff) gefertigt, wodurch verhindert wird, dass das Licht der LED-Lampe 9 das lichtaushärtende Material vor dem Austritt aus der Austrittsöffnung 3.1 aushärtet.
In einer bevorzugten Variante ist gemäß Figur 18 das LED-Gehäuse 9.1 mit der Aufnahmeeinheit 13 einteilig, z.B. durch Spritzgießen, ausgebildet.
In dieser Darstellung ist die Verschlusseinheit 3 geöffnet. Wird auf die Wandung des Reservoirs 1, wie durch die fetten Pfeile angedeutet, Druck ausgeübt, wird das darin befindliche lichtaushärtende Material durch die Öffnung 1.1 des Reservoirs 1 in die Aufnahmeeinheit 13 und die Verschlusseinheit 3 gefördert und kann durch die Austrittsöffnung 3.1 austreten (s. gestrichelte Pfeile), da ein Spalt zwischen der massiven Spitze 13.3 und der Austrittsöffnung 3.1 vorhanden ist.
Es ist gemäß Figur 19 auch möglich, das LED-Gehäuse 9.1 an die Wandung des Reservoirs 1 anzuformen oder damit einstückig auszubilden oder anzuclipsen.
Eine weitere Variante zeigt Figur 20. Bei dieser ist das LED-Gehäuse 9.1 im Bereich der Verschlusseinheit 3 angeordnet bzw. einteilig mit dieser ausgebildet.

Es ist weiterhin möglich, das Reservoir 1 nachfüllbar auszuführen. Das Befüllen kann entweder über die Öffnung 1.1 erfolgen, wenn die Ausgabeeinrichtung A lösbar am Reservoir 1 befestigt ist. Anderenfalls kann in der Wandung des Reservoirs 1 eine Befüllöffnung vorgesehen werden. Diese kann an dem der Ausgabeeinrichtung A gegenüberliegenden Ende vorgesehen sein und wird gemäß Figur 20 beispielsweise mit einer lösbaren Endkappe 1.3 verschlossen.

Gemäß nicht dargestellter Ausführungsbeispiele kann die LED-Lampe 9 mit dem LED-Gehäuse 9.1 auch zwischen Ausgabeeinrichtung A und Reservoir 1 angeordnet sein (z.B. durch eine Klemmverbindung), wobei dann ein entsprechender Materialdurchfluss gewährleistet sein muss.

Weiterhin ist es möglich, dass das durch eine Schnappverbindung befestigte LED-Gehäuse 9.1 mit der Schnappvorrichtung das Reservoir 1 und die Aufnahmeeinheit A zumindest teilweise umgreift und damit verhindert, dass sich die Aufnahmeeinheit A unbeabsichtigt löst, wenn diese mit dem Reservoir 1 verschraubt ist. Gemäß eines nicht dargestellten Ausführungsbeispiels kann die LED-Lampe des Applikators auch durch eine Schraubverbindung mit dem Reservoir oder mit der Ausgabeeinrichtung verschraubt sein.

Es werden bevorzugt ein oder mehrere LEDs verwendet, die Licht im Sichtbaren Wellenlängenbereich erzeugen. Als besonders vorteilhaft hat sich blaues Licht im Wellenlängenbereich von 420 bis 490 nm erwiesen. Ein großer Vorteil besteht darin, dass das Licht im sichtbaren Wellenlängenbereich gesundheitlich unbedenklich ist.

### Bezugszeichenliste

- 100: Applikator
- 1: Reservoir
- 1.1: erste Öffnung
- 1.2: zweite Öffnung
- 1.3: Endkappe
- 3: Verschlusseinheit
- 3a: Dosierspitze
- 3.1: Austrittsöffnung
- 3.2: Durchgangsöffnung
- 3.3: Innengewinde
- 4: Verschlusskappe
- 5: Dosierkanal
- 6: Adapterelement
- 6.1: ringförmiges Element
- 6.2: durchmesserreduzierter Bereich
- 7: Schnappvorrichtung
- 7.1: zweite Schnappvorrichtung
- 7.2: Aufnahme
- 9: LED-Lampe
- 9.1: LED-Gehäuse
- 11: Aufsteckvorbereitung
- 13: Aufnahmeeinheit
- 14: Glättvorrichtung
- 13.1: Befestigungsring
- 13.2: Durchgangsöffnung
- 13.3: massive Spitze
- 13.4: Außengewinde
- 15: Abschirmring
- 16: Betätigungsbereich
- 17: Gewinde
- 19: Innengewinde
- 20: Gehäuse
- 21: Lichtleiter
- 23: Druckschalter
- A: Ausgabeeinrichtung
- B: Breite
- F: Betätigungskraft
- H: Höhe
- L: Längsachse

## Patentansprüche

1. Applikator und Anordnung eines Leuchtmittels an dem Applikator zum Applizieren eines in einem Reservoir (1) enthaltenen lichtaushärtenden Verbundmaterials, wobei der Applikator (100) eine Längsachse (L) aufweist und wobei an einem vorderen Ende eine Austrittsöffnung (3.1) für das lichtaushärtende Material vorhanden ist, wobei der Applikator zum handgesteuerten Applizieren ein manuell verformbares Reservoir (1) aufweist,
wobei sich an das Reservoir (1) eine Ausgabeeinrichtung (A) mit der Austrittsöffnung (3.1) anschließt und durch manuelle Druckaufbringung auf das Reservoir (1) das lichtaushärtende Verbundmaterial in die Ausgabeeinrichtung (A) gefördert und über die Austrittsöffnung (3.1) ausgegeben wird, und wobei wenigstens ein Leuchtmittel welches als LED-Lampe (9) mit einer oder mehreren LEDs ausgebildet ist am oder im Applikator (100) angeordnet oder mit dem Applikator (100) verbindbar ist, **dadurch gekennzeichnet, dass** das wenigstens eine Leuchtmittel derart angeordnet ist, dass während des Ausgebens des lichtaushärtenden Materials das Licht des Leuchtmittels bei dessen Betätigung in Richtung zum vorderen Ende des Applikators (100) leuchtend auf das ausgegebene lichtaushärtende Material trifft und dieses aushärtet und, dass das wenigstens eine Leuchtmittel direkt in Richtung zur Austrittsöffnung (3.1) des Applikators (100) strahlt oder dass sich an das Leuchtmittel ein Lichtleiter (21) anschließt, der das durch das Leuchtmittel emittierte Licht auf das aus dem Applikator (100) ausgegebene Material abstrahlt.

2. Applikator und Anordnung nach Anspruch 1, **dadurch gekennzeichnet, dass** die LED-Lampe (9) aus einer am Applikator (100) befestigten Position, in welcher die LED von der Austrittsöffnung weg weist, in eine am Applikator (100) befestigte Position bringbar ist, in welcher die LED in Richtung zur Austrittsöffnung (3.1) strahlt oder an einen Lichtleiter (21) anschließt, der das durch das Leuchtmittel/die LED emittierte Licht auf das aus dem Applikator (100) ausgegebene Material abstrahlt.

3. Applikator und Anordnung nach Anspruch 1, **dadurch gekennzeichnet, dass** das wenigstens eine Leuchtmittel lösbar oder unlösbar an dem Applikator (100) befestigbar ist.

4. Applikator und Anordnung nach Anspruch 1, **dadurch gekennzeichnet, dass** das Reservoir (1) in einem Gehäuse (20) austauschbar angeordnet ist.

5. Applikator und Anordnung nach Anspruch 4, **dadurch gekennzeichnet, dass** eine Vorrichtung am Gehäuse (20) oder am Reservoir (1) des Applikators (1) vorhanden ist, in welche die LED-Lampe (9) einclipbar ist.

6. Applikator und Anordnung nach Anspruch 1, **dadurch gekennzeichnet, dass** das durch eine Schnappverbindung befestigte LED-Gehäuse (9.1) mit der Schnappvorrichtung das Reservoir (1) und die Ausgabeeinrichtung (A) zumindest teilweise umgreift.

7. Applikator und Anordnung nach Anspruch 1, **dadurch gekennzeichnet, dass** die in Richtung zur Austrittsöffnung (3.1) leuchtende LED-Lampe (9) lösbar oder unlösbar an dem Reservoir (1) und/oder einer, an das Reservoir (1) sich mittels einer lösbaren oder unlösbaren Befestigung anschließenden Ausgabeeinrichtung (A) befestigbar ist und in einem LED-Gehäuse (9.1) angeordnet ist und mittels wenigstens eines Clipelementes (7) umfangsseitig an dem Reservoir (1) und/oder der Ausgabeeinrichtung (A) oder zwischen dem Reservoir (1) oder der Ausgabeeinrichtung (A) befestigbar ist.

8. Applikator und Anordnung nach Anspruch 1, **dadurch gekennzeichnet, dass** ein LED-Gehäuse (9.1) mit dem Reservoir (1) oder einer Ausgabeeinrichtung (A) verschraubt ist oder dass die LED-Lampe (9) mit ihrem LED-Gehäuse (9.1) mit dem Reservoir (1) oder der Ausgabeeinrichtung umfangsseitig (A) einstückig ausgebildet oder an das Reservoir (1) oder die Ausgabeeinrichtung (A) umfangsseitig angespritzt ist.

9. Applikator und Anordnung nach Anspruch 1, **dadurch gekennzeichnet, dass** eine Ausgabeeinrichtung (A) eine Aufnahmeeinheit (13) aufweist, die mit dem Reservoir (1) verbunden ist und eine Verschlusseinheit (3), die die Austrittsöffnung (3.1) aufweist, wobei die LED-Lampe (9) mit einem LED-Gehäuse (9.1) an der Aufnahmeeinheit (13) oder der Verschlusseinheit (3) befestigt oder ausgebildet ist.

10. Applikator und Anordnung nach einem der Ansprüche 1 bis 3 und 7 bis 9, **dadurch gekennzeichnet, dass** zwischen Austrittsöffnung (3.1) und LED-Lampe (9) eine Abschirmung (15) angeordnet ist.

11. Applikator und Anordnung nach Anspruch 10, **dadurch gekennzeichnet, dass** die Abschirmung (15) an dem Reservoir (1) oder der Ausgabeeinrichtung (A) oder zwischen Reservoir (1) und Ausgabeeinrichtung (A) oder an der Verschlusseinheit (3) oder an der Aufnahmeeinheit (13) ausgebildet oder angeordnet ist.

12. Applikator mit einer Anordnung eines Leuchtmittels nach einem der Ansprüche 1 bis 11, **dadurch gekennzeichnet, dass** bei Verwendung eines Lichtleiters dieser von der LED in Richtung zur Austrittsöffnung zumindest bereichsweise außen am Applikator entlang führt oder durch eine Ausnehmung in einem Gehäuse des Applikators von der LED bis nahe an den Austrittsbereich des lichtaushärtbaren Materials reicht.

13. Applikator nach einem der Ansprüche 1 bis 12, **dadurch gekennzeichnet, dass** die LED-Lampe (9) wahlweise mittels eines Druckschalters, eines Kontaktschalters oder eines kapazitiven Sensors aktivierbar ist und dass die LED-Lampe (9) wenigstens eine Batterie zur Stromversorgung aufweist.

14. Applikator nach einem der Ansprüche 1 bis 13, **dadurch gekennzeichnet, dass** eine elektronische Steuerung der LED-Lampe (9) vorhanden ist.

## Claims

1. An applicator and arrangement of a light source on the applicator for application of a light-curable composite material contained in a reservoir (1), wherein the applicator (100) has a longitudinal axis (L), and wherein an outlet opening (3.1) for the light-curable material is provided at a front end, wherein the applicator has a manually deformable reservoir (1) for hand-controlled application, wherein a dispensing unit (A) with the outlet opening (3.1) is joined to the reservoir (1) and the light-curable composite material is conveyed into the dispensing unit (A) and is dispensed via the outlet opening (3.1) by manual pressure application to the reservoir (1), and wherein at least one light source which is formed as an LED lamp (9) having one or more LEDs is arranged on or in the applicator (100) or is connectable to the applicator (100), **characterised in that** the at least one light source is arranged in such a way that whilst the light-curable material is being dispensed the light of the light source, when the light source is actuated, impinges on the dispensed light-curable material so as to illuminate it in the direction of the front end of the applicator (100), and cures it, and **in that** the at least one light source radiates directly in the direction of the outlet opening (3.1) of the applicator (100), or **in that** a light guide (21) is joined to the light source and irradiates the light emitted by the light source onto the material dispensed from the applicator (100).

2. The applicator and arrangement according to claim 1, **characterised in that** the LED lamp (9) can be brought from a position secured to the applicator (100) in which the LED points away from the outlet opening into a position secured to the applicator (100) in which the LED radiates in the direction of the outlet opening (3.1) or is joined to a light guide (21) which irradiates the light emitted by the light source/the LED towards the material dispensed from the applicator (100).

3. The applicator and arrangement according to claim 1, **characterised in that** the at least one light source can be fastened releasably or non-releasably to the applicator (100).

4. The applicator and arrangement according to claim 1, **characterised in that** the reservoir (1) is arranged exchangeably in a housing (20).

5. The applicator and arrangement according to claim 4, **characterised in that** a device is provided on the housing (20) or on the reservoir (1) of the applicator (1), into which device the LED lamp (9) can be clipped.

6. The applicator and arrangement according to claim 1, **characterised in that** the LED housing (9.1) fastened by a snap-action connection at least partially surrounds the reservoir (1) and the dispensing unit (A) by means of the snap-action device.

7. The applicator and arrangement according to claim 1, **characterised in that** the LED lamp (9) illuminating in the direction of the outlet opening (3.1) can be fastened releasably or non-releasably to the reservoir (1) and/or to a dispensing unit (A) joined to the reservoir (1) by means of a releasable or non-releasable fastening and is arranged in an LED housing (9.1) and by means of at least one clip element (7) can be fastened circumferentially to the reservoir (1) and/or the dispensing unit (A) or between the reservoir (1) or the dispensing unit (A).

8. The applicator and arrangement according to claim 1, **characterised in that** an LED housing (9.1) is screwed to the reservoir (1) or a dispensing unit (A), or **in that** the LED lamp (9) with its LED housing (9.1) is formed circumferentially in one piece with the reservoir (1) or the dispensing unit (A) or is circumferentially moulded onto the reservoir (1) or the dispensing unit (A).

9. The applicator and arrangement according to claim 1, **characterised in that** a dispensing unit (A) has a receptacle unit (13), which is connected to the reservoir (1), and a closure unit (3), which has the outlet opening (3.1), wherein the LED lamp (9) with an LED housing (9.1) is fastened to or formed on the receptacle unit (13) or the closure unit (3).

10. The applicator and arrangement according to any one of claims 1 to 3 and 7 to 9, **characterised in that** a shielding (15) is arranged between the outlet opening (3.1) and LED lamp (9).

11. The applicator and arrangement according to claim 10, **characterised in that** the shielding (15) is formed or arranged on the reservoir (1) or the dispensing unit (A) or between the reservoir (1) and dispensing unit (A) or on the closure unit (3) or on the receptacle unit (13).

12. The applicator with an arrangement of a light source according to any one of claims 1 to 11, **characterised in that** with use of a light guide said light guide runs at least in some regions externally along the applicator from the LED in the direction of the outlet opening or reaches through a recess in a housing of the applicator from the LED into the vicinity of the outlet region of the light-curable material.

13. The applicator according to any one of claims 1 to 12, **characterised in that** the LED lamp (9) can be activated selectively by means of a press switch, a contact switch, or a capacitive sensor, and **in that** the LED lamp (9) has at least one battery for supplying power.

14. The applicator according to any one of claims 1 to 13, **characterised in that** an electronic controller of the LED lamp (9) is provided.

## Revendications

1. Applicateur et disposition d'une lampe sur l'applicateur en vue de l'application d'un matériau composite photopolymérisable contenu dans un réservoir (1), dans lesquels l'applicateur (100) possède un axe longitudinal (L) et dans lesquels une extrémité antérieure comporte une ouverture de sortie (3.1) pour le matériau photopolymérisable, l'applicateur présentant, en vue d'une application contrôlée manuellement, un réservoir (1) déformable manuellement, le réservoir (1) étant raccordé à une installation de distribution (A) par l'ouverture de sortie (3.1) et l'application manuelle d'une pression sur le réservoir (1) acheminant le matériau composite photopolymérisable dans l'installation de distribution (A) et le faisant sortir par l'ouverture de sortie (3.1), et dans lesquels au moins une lampe, conçue comme une lampe à DEL (9) avec une ou plusieurs DEL, est disposée sur ou dans l'applicateur (100) ou peut être reliée à l'applicateur (100), **caractérisés en ce que** l'au moins une lampe est disposée de telle manière que pendant la sortie du matériau photopolymérisable, la lumière de la lampe, lorsque celle-ci est actionnée en direction de l'extrémité antérieure de l'applicateur (100), éclaire le matériau photopolymérisable qui en sort et le polymérise, et **en ce que** l'au moins une lampe émet directement en direction de l'ouverture de sortie (3.1) de l'applicateur (100) ou **en ce qu'**un guide d'ondes lumineuses (21) qui amène la lumière émise par la lampe jusqu'au matériau sortant de l'applicateur (100) se raccorde à la lampe.

2. Applicateur et disposition selon la revendication 1, **caractérisés en ce que** la lampe à DEL (9) peut être amenée d'une position fixée sur l'applicateur (100) dans laquelle la DEL est écartée de l'ouverture de sortie à une position fixée sur l'applicateur (100) dans laquelle la DEL émet en direction de l'ouverture de sortie (3.1) ou se raccorde à un guide d'ondes lumineuses (21) qui amène la lumière émise par la lampe/la DEL jusqu'au matériau sortant de l'applicateur (100).

3. Applicateur et disposition selon la revendication 1, **caractérisés en ce que** l'au moins une lampe peut être fixée de façon amovible ou inamovible sur l'applicateur (100).

4. Applicateur et disposition selon la revendication 1, **caractérisés en ce que** le réservoir (1) est disposé dans un boîtier (20) de façon à pouvoir être échangé.

5. Applicateur et disposition selon la revendication 4, **caractérisés en ce qu'**un dispositif dans lequel la lampe à DEL (9) peut être clipsée est prévu sur le boîtier (20) ou le réservoir (1) de l'applicateur (1).

6. Applicateur et disposition selon la revendication 1, **caractérisés en ce que** le boîtier de DEL (9.1) fixé par un assemblage enclenché entoure au moins partiellement le réservoir (1) et l'installation de distribution (A) avec le dispositif d'enclenchement.

7. Applicateur et disposition selon la revendication 1, **caractérisés en ce que** la lampe à DEL (9) émettant en direction de l'ouverture de sortie (3.1) peut être fixée de façon amovible ou inamovible sur le réservoir (1) et/ou sur une installation de distribution (A) qui se raccorde au réservoir (1) au moyen d'une fixation amovible ou inamovible et est disposée dans un boîtier de DEL (9.1) et peut être fixée sur sa circonférence au moyen d'un élément de clip (7) au réservoir (1) et/ou à l'installation de distribution (A) ou entre le réservoir (1) et l'installation de distribution (A).

8. Applicateur et disposition selon la revendication 1, **caractérisés en ce qu'**un boîtier de DEL (9.1) est vissé au réservoir (1) ou à une installation de distribution (A) ou **en ce que** la lampe à DEL (9) est formée d'un seul tenant sur la circonférence avec son boîtier de DEL (9.1) avec le réservoir (1) ou l'installation de distribution (A) ou moulée par injection sur sa circonférence sur le réservoir (1) ou l'installation de distribution (A).

9. Applicateur et disposition selon la revendication 1, **caractérisés en ce qu'**une installation de distribution (A) présente une unité de logement (13) qui est reliée au réservoir (1) et une unité de fermeture (3) qui présente l'ouverture de sortie (3.1), la lampe à DEL (9) étant fixée ou formée avec un boîtier de DEL (9.1) sur l'unité de logement (13) ou l'unité de fermeture (3).

10. Applicateur et disposition selon l'une des revendications 1 à 3 et 7 à 9, **caractérisés en ce qu'**un écran (15) est disposé entre l'ouverture de sortie (3.1) et la lampe à DEL (9).

11. Applicateur et disposition selon la revendication 10, **caractérisés en ce que** l'écran (15) est formé ou disposé sur le réservoir (1) ou l'installation de distribution (A) ou entre le réservoir (1) et l'installation de distribution (A) ou sur l'unité de fermeture (3) ou sur l'unité de logement (13).

12. Applicateur avec une disposition d'une lampe selon l'une des revendications 1 à 11, **caractérisé en ce que** lorsqu'un guide d'ondes lumineuses est utilisé, celui-ci va de la DEL à l'ouverture de sortie en passant au moins en partie sur l'extérieur le long de l'applicateur ou passe à travers un évidement dans un boîtier de l'applicateur de la DEL jusque près de la zone de sortie du matériau photopolymérisable.

13. Applicateur selon l'une des revendications 1 à 12 , **caractérisé en ce que** la lampe à DEL (9) peut être activée sélectivement au moyen d'un manostat, d'un commutateur à contact ou d'un capteur capacitif et **en ce que** la lampe à DEL (9) présente au moins une pile pour l'alimentation électrique.

14. Applicateur selon l'une des revendications 1 à 13, **caractérisé en ce qu'**il est prévu une commande électronique de la lampe à DEL (9).
